# EUROPÄISCHE PATENTSCHRIFT

(11) **EP 0 881 890 B1**
(45) Veröffentlichungstag und Bekanntmachung des Hinweises auf die Patenterteilung: **23.10.2002**
(21) Anmeldenummer: 97904435.1
(22) Anmeldetag: 13.02.1997
(51) Int. Cl.: A24D 3/10, D04H 1/56

(54) **CIGARETTENFILTER**
CIGARETTE FILTER
FILTRE DE CIGARETTE

(30) Priorität: 16.02.1996 DE 19605863
(43) Veröffentlichungstag der Anmeldung: 09.12.1998
(73) Patentinhaber: Reemtsma Cigarettenfabriken GmbH, 22605 Hamburg (DE)
(72) Erfinder: MENTZEL, Edgar, D-25451 Quickborn (DE)
(74) Vertreter: UEXKÜLL & STOLBERG
(86) Internationale Anmeldenummer: EP9700671
(87) Internationale Veröffentlichungsnummer: WO97029655

(56) Entgegenhaltungen:
- WO-A-95/16369
- CH-A- 561 027
- US-A- 3 900 037
- US-A- 4 357 379

## Beschreibung

Die Erfindung betrifft einen Cigarettenfilter gemäß dem Patentanspruch 1 und ein Verfahren gemäß dem Patentanspruch 17.

Aus konzeptionellen Gründen werden für Cigarettenfilter zunehmend Cellulosefilter eingesetzt. Insbesondere für die Konstruktion für Leicht- und Ultra-Leicht-Cigaretten wird Papier gerne wegen der sehr guten Retentionseigenschaften genommen. Ein großer Nachteil besteht aber in der Geschmacksveränderung durch einen Papierfilter gegenüber einem üblicherweise verwendeten Celluloseacetatfilter. Als Monofilter sind Papierfilter daher nicht geeignet, sondern nur als sg. Doppel-, Dual- oder Mehrfachfilter in Verbindung mit anderem Filtermaterial. Die Herstellung von Mehrfachfiltern ist jedoch äußerst kompliziert und sehr kostenintensiv.

Die US-A-3,900,037 offenbart ein Filtermaterial, bei dem auf eine Trägerschicht aus Vliesmaterial ("tissue paper") eine Celluloseacetat-Beschichtung aufgebracht wird. Das so hergestellte Filtermaterial wird zu Filterstangen verarbeitet und auf die übliche Cigarettenfilterlängen geschnitten. Das Filtermaterial sieht damit so aus, daß sich auf der Trägerschicht, einem Wirrfaservlies, Celluloseacetat als mehr oder weniger homogene, dichte Schicht ähnlich wie eine Farbschicht befindet.

Es ist Aufgabe der Erfindung, ein Filtermaterial und ein Verfahren zur Herstellung eines Filtermaterials für einen Cigarettenfilter zu schaffen, das die Vorteile von Celluloseacetat und Papier vereint.

Zur Lösung dieser Aufgaben dienen die Merkmale der Patentansprüche 1 bzw. 17.

Gemäß Erfindung wird also auf eine Papierbahn Celluloseacetat im Melt-Blown-Verfahren aufgebracht. Man verbindet hierdurch die guten Retentionseigenschaften der Cellulose mit den selektiven Retentionseigenschaften des Celluloseacetats. Dieses Material, als Monofilter hergestellt, zeigt überraschenderweise die gleichen Retentions- und Geschmackseigenschaften wie herkömmliche Mehrfachfilter gleicher Gesamtretention. Die Herstellung dieses neuartigen Filtermaterials kann in dem Melt-Blown-Prozeß durch Verwendung von glatten oder vorgekreppten Papierbahnen, die mehrlagig, vorzugsweise einlagig, in einem Gewichtsbereich von 8 bis 50 g/m², vorzugsweise 15 bis 30 g/m² liegen, dergestalt erfolgen, daß das aufgeblasene, geschmolzene Celluloseacetat einen Acetylierungsgrad von 1 bis 3, vorzugsweise 1,7 bis 2,6 hat. Dieses Celluloseacetat ist vorzugsweise ein mit Triacetin weichgemachtes Celluloseacetat, wobei das Triacetin die Wand der Celluloseacetatfasern erweicht, so daß diese an ihren Kreuzungsoder Kontaktstellen miteinander verkleben.

In Abhängigkeit der Mengenverhältnisse von Papier zu Celluloseacetat kann es vorteilhaft sein, ein Bindemittel einzusetzen. Dieses Bindemittel kann einen Schmelzklebstoff oder z.B. eine modifizierte extrudierbare und schmelzbare Stärke sein. Letztere ist aus ökologischer Sicht besonders empfehlenswert. In jedem Falle muß darauf geachtet werden, daß die Verarbeitungstemperatur des Bindemittels die Beschaffenheit der nachträglich aufgebrachten Cellulosefasern nicht beeinflußt.

## Patentansprüche

1. Filtermaterial für die Herstellung von Cigarettenfiltern, wobei auf eine Bahn aus vorkonfektioniertem Filterpapier geschmolzenes, weichgemachtes Celluloseacetat im Melt-Blown-Verfahren aufgebracht ist.

2. Filtermaterial nach Anspruch 1, **dadurch gekennzeichnet, daß** das Celluloseacetat unter Verwendung eines zusätzlichen Bindemittels aufgebracht ist.

3. Filtermaterial nach Anspruch 1, **dadurch gekennzeichnet, daß** das Filterpapier ein- oder mehrlagig beschaffen ist.

4. Filtermaterial nach einem der Ansprüche 1 bis 3, **dadurch gekennzeichnet, daß** das Filterpapier ein Flächengewicht von 8 bis 50 g/m² hat.

5. Filtermaterial nach einem der Ansprüche 1 bis 4, **dadurch gekennzeichnet, daß** Flächengewicht pro Filterpapierbahn zwischen 15 und 30 g/m² liegt.

6. Filtermaterial nach einem der Ansprüche 1 bis 5, **dadurch gekennzeichnet, daß** das Filterpapier glatt ist.

7. Filtermaterial nach einem der Ansprüche 1 bis 5, **dadurch gekennzeichnet, daß** das Filterpapier vorgekreppt ist.

8. Filtermaterial nach einem der Ansprüche 1 bis 7, **dadurch gekennzeichnet, daß** das Filterpapier oberflächenreiche Materialien wie Aktivkohle, Meerschaum usw. enthält.

9. Filtermaterial nach einem der Ansprüche 1 bis 8, **dadurch gekennzeichnet, daß** das Filterpapier oberflächenreiche Materialien enthält, die mit Aroma bzw. geschmackssteuernden Additiven beaufschlagt sind.

10. Filtermaterial nach Anspruch 9, **dadurch gekennzeichnet, daß** die Additive Vitamine sind.

11. Filtermaterial nach Anspruch 1, **dadurch gekennzeichnet, daß** das aufgeblasene Celluloseacetat einen Acetylierungsgrad von 1,2 bis 2,8 hat.

12. Filtermaterial nach Anspruch 1, **dadurch gekennzeichnet, daß** der Acetylierungsgrad im Bereich von 1,5 bis 2,5 liegt.

13. Filtermaterial nach einem der Ansprüche 1 bis 12, **dadurch gekennzeichnet, daß** das Celluloseacetat frei von Titandioxid ist.

14. Filtermaterial nach einem der Ansprüche 1 bis 13, **dadurch gekennzeichnet, daß** das Celluloseacetat mit Triacetin oder anderen Weichmachern versetzt worden ist.

15. Filtermaterial nach Anspruch 14, **dadurch gekennzeichnet, daß** das Celluloseacetat bis zu 20% Weichmacher aufweist.

16. Filtermaterial nach einem der Ansprüche 1 bis 15, **dadurch gekennzeichnet, daß** das Celluloseacetat in einer Fadenstärke von 0,1 bis 2 Denier auf das Filterpapier aufgebracht ist.

17. Verfahren zum Herstellen von Filtermaterial für Cigarettenfilter, bei dem auf eine vorkonfektionierte Bahn aus Papier, das für Cigarettenfilter geeignet ist, geschmolzenes, weichgemachtes Celluloseacetat im Melt-Blown-Verfahren aufgebracht wird.

18. Verfahren nach Anspruch 17, **dadurch gekennzeichnet, daß** das Aufbringen von Celluloseacetat auf das Papier unter Verwendung eines Bindemittels erfolgt.

19. Verfahren nach Anspruch 18, **dadurch gekennzeichnet, daß** das Celluloseacetat in einer Fadenstärke von 0,1 bis 2 Denier auf das Papier aufgebracht wird.

## Claims

1. Filter material for the production of cigarette filters, in which melted, plasticised cellulose acetate is applied in the melt-blown process to a web of pre-fabricated filter paper.

2. Filter material according to Claim 1,
**characterised in that** the cellulose acetate is applied by using an additional binder.

3. A filter material according to Claim 1,
**characterised in that** the filter paper is single-layered or multi-layered.

4. A filter material according to one of Claims 1 to 3,
**characterised in that** the filter paper has a grammage of 8 to 50 g/m².

5. A filter material according to one of Claims 1 to 4,
**characterised in that** the grammage per filter paper web lies between 15 and 30 g/m².

6. A filter material according to one of Claims 1 to 5,
**characterised in that** the filter paper is smooth.

7. A filter material according to one of Claims 1 to 5,
**characterised in that** the filter paper is pre-crêped.

8. A filter material according to one of Claims 1 to 7,
**characterised in that** the filter paper contains surface-rich materials such as activated carbon, meerschaum, etc.

9. A filter material according to one of Claims 1 to 8,
**characterised in that** the filter paper contains surface-rich materials which are supplied with aroma- or taste-controlling additives.

10. A filter material according to Claim 9,
**characterised in that** the additives are vitamins.

11. A filter material according to Claim 1,
**characterised in that** the blown cellulose acetate has a degree of acetylation of 1.2 to 2.8.

12. A filter material according to Claim 1,
**characterised in that** the degree of acetylation lies in the range from 1.5 to 2.5.

13. A filter material according to one of Claims 1 to 12,
**characterised in that** the cellulose acetate is free from titanium dioxide.

14. A filter material according to one of Claims 1 to 13,
**characterised in that** the cellulose acetate has been mixed with triacetin or other softening agents.

15. A filter material according to Claim 14,
**characterised in that** the cellulose acetate comprises up to 20 % plasticiser.

16. A filter material according to one of Claims 1 to 15,
**characterised in that** the cellulose acetate is applied to the filter paper in a filament thickness of 0.1 to 2 denier.

17. A method for the production of filter material for cigarette filters, in which melted, softened cellulose acetate is applied in the melt-blown process to a prefabricated web of paper which is suitable for cigarette filters.

18. A method according to Claim 17,
**characterised in that** the application of cellulose acetate to the paper takes place using a binder.

19. A method according to Claim 18,
**characterised in that** the cellulose acetate is applied to the paper in a filament thickness of 0.1 to 2 denier.

## Revendications

1. Matériau de filtre pour la fabrication de fibres pour cigarettes, dans lequel de l'acétate de cellulose plastifiée et fondue est appliquée selon le procédé de soufflage avec fusion sur une bande d'un papier filtre préfabriqué.

2. Matériau de filtre selon la revendication 1, **caractérisé en ce que** l'acétate de cellulose est appliquée moyennant l'utilisation d'un liant supplémentaire.

3. Matériau de filtre selon la revendication 1, **caractérisé en ce que** le papier filtre est réalisé avec une ou plusieurs couches.

4. Matériau de filtre selon l'une des revendications 1 à 3, **caractérisé en ce que** le papier filtre possède un grammage compris entre 8 et 50 g/m².

5. Matériau de filtre selon l'une des revendications 1 à 4, **caractérisé en ce que** le grammage par bande de papier filtre est compris entre 15 et 30 g/m².

6. Matériau de filtre selon l'une des revendications 1 à 5, **caractérisé en ce que** le papier filtre est lisse.

7. Matériau de filtre selon l'une des revendications 1 à 5, **caractérisé en ce que** le papier filtre est préalablement crêpé.

8. Matériau de filtre selon l'une des revendications 1 à 7, **caractérisé en ce que** le papier filtre contient des matériaux de surface étendue tels que du charbon actif, de la magnésite, etc.

9. Matériau de filtre selon l'une des revendications 1 à 8, **caractérisé en ce que** le papier filtre contient des matériaux ayant une grande surface, qui sont chargés d'additifs réglant l'arôme ou le goût.

10. Matériau de filtre selon la revendication 9, **caractérisé en ce que** les additifs sont des vitamines.

11. Matériau de filtre selon la revendication 1, **caractérisé en ce que** l'acétate de cellulose appliquée par soufflage contient un degré d'acétylation de 1,2 à 2,8.

12. Matériau de filtre selon la revendication 1, **caractérisé en ce que** le degré d'acétylation se situe dans la gamme de 1,5 à 2,5.

13. Matériau de filtre selon l'une des revendications 1 à 12, **caractérisé en ce que** l'acétate de cellulose est exempt de bioxyde de titane.

14. Matériau de filtre selon l'une des revendications 1 à 13, **caractérisé en ce que** de la triacétine ou d'autres plastifiants ont été mélangés à l'acétate de cellulose.

15. Matériau de filtre selon la revendication 14, **caractérisé en ce que** l'acétate de cellulose comporte un plastifiant en une teneur jusqu'à 20 %.

16. Matériau de filtre selon l'une des revendications 1 à 15, **caractérisé en ce que** l'acétate de cellulose est appliqué avec une épaisseur de fil de 0,1 à 2 deniers sur le papier filtre.

17. Procédé pour fabriquer un matériau de filtre pour des filtres pour cigarettes, selon lequel on applique selon le procédé de soufflage avec fusion l'acétate de cellulose plastifiée et fondue, sur une piste préfabriquée formée d'un papier qui convient pour des filtres pour cigarettes.

18. Procédé selon la revendication 17, **caractérisé en ce que** l'application de l'acétate de cellulose sur le papier s'effectue moyennant l'utilisation d'un liant.

19. Procédé selon la revendication 18, **caractérisé en ce que** l'acétate de cellulose est appliqué avec une épaisseur de fil allant de 0,1 jusqu'à 2 deniers sur le papier.
